# FASCICULE DE BREVET EUROPEEN

(11) **EP 1 179 192 B1**
(45) Date de publication et mention de la délivrance du brevet: **20.04.2005**
(21) Numéro de dépôt: 00920326.6
(22) Date de dépôt: 11.05.2000
(51) Int. Cl.: G04G 1/00, G04B 37/00

(54) **MONTRE ELECTRONIQUE ARTICULEE**
ELEKTRONISCHE GELENKARMBANDUHR
HINGED ELECTRONIC WATCH

(30) Priorité: 17.05.1999 FR 9906317
(43) Date de publication de la demande: 13.02.2002
(73) Titulaire: Timentel Pty Limited, Newcastle, NSW 2300 (AU)
(72) Inventeur: RAY, Claude, Montezillon (CH)
(74) Mandataire: Micheli & Cie
(86) Numéro de dépôt international: PCT/CH2000/000262
(87) Numéro de publication internationale: WO 2000/070413

(56) Documents cités:
- WO-A-95/02210
- CH-A- 659 571
- DE-U- 8 530 739

## Description

La présente invention concerne une montre électronique articulée, c'est-à-dire comprenant deux boîtes juxtaposées qui sont assemblées l'une à l'autre de manière articulée.

Une montre de ce type est décrite dans le brevet CH 647 916. Les fonds des deux boîtes sont articulés l'un à l'autre au moyen de simples charnières. Entre le fond et la carrure de chaque boîte se trouve, pris en sandwich, un joint d'étanchéité relié au joint de la boîte adjacente, à l'endroit de l'articulation, par un isthme de même matière, le tout formant ainsi une garniture d'étanchéité en une pièce. Des conducteurs électriques sont disposés à l'intérieur des isthmes pour relier entre eux les composants électroniques des deux boîtes.

Une telle solution permet de réaliser une montre qui peut occuper une surface relativement grande sur le poignet du porteur, tout en épousant bien sa forme. Elle présente toutefois l'inconvénient de nécessiter des articulations occupant pratiquement toute la largeur du boîtier. Il en résulte une certaine lourdeur esthétique. De plus, l'effet procuré par la présence de deux mouvements dans deux boîtes séparées est peu mis en valeur.

La présente invention a pour but de permettre la réalisation d'une montre comportant plusieurs boîtes nettement séparées, mais présentant un aspect particulièrement léger, permettant de nombreuses variantes, facilement adaptable au bras du porteur et permettant d'assurer l'étanchéité par des moyens simples.

De façon plus précise, l'invention concerne une montre articulée du type comportant:
- deux boîtes juxtaposées, renfermant chacune un mouvement électronique et comprenant un fond, une carrure et une glace, et
- des moyens de liaison pour assembler mécaniquement les deux boîtes de manière articulée et permettre de relier les deux mouvements à l'aide de conducteurs électriques.

Cette montre est caractérisée en ce que lesdits moyens de liaison sont formés de deux barrettes qui sont disposées de part et d'autre des boîtes, qui comprennent un canal interne pour le passage des conducteurs électriques et dont les extrémités sont montées libres en rotation, mais verrouillées en translation, dans quatre perçages ménagés dans les carrures des boîtes selon deux axes sensiblement parallèles, à raison de deux perçages coaxiaux par boîte.

De façon avantageuse, les extrémités des barrettes sont munies d'un joint d'étanchéité disposé à l'intérieur d'une gorge ménagée dans leur partie qui traverse le perçage de la carrure, tandis que les extrémités des canaux débouchant dans les boîtes sont obturées de manière étanche. Les canaux peuvent aussi être remplis d'un matériau organique dans lequel sont noyés les conducteurs électriques.

Selon un mode de réalisation préféré, les extrémités de chaque barrette présentent une portion terminale débordant à l'intérieur des boîtes qui comporte une gorge coopérant avec une clavette afin d'empêcher un déplacement axial de la barrette. De plus, cette portion terminale comporte également des moyens pour limiter le mouvement de rotation de la barrette.

Chaque barrette est avantageusement formée d'une partie médiane creuse et de deux parties terminales qui sont constituées d'un tube cylindrique fixé à la partie médiane. Celle-ci comporte un fond muni de deux perçages dans lesquels sont fixés les tubes, des parois sensiblement perpendiculaires au fond et un capuchon entourant ces parois.

D'autres avantages et caractéristiques de l'invention ressortiront de la description qui va suivre, faite en regard du dessin annexé, dans lequel:
- la figure 1 représente une vue d'ensemble d'une montre selon l'invention;
- la figure 2 représente, selon une coupe dans l'épaisseur de la montre de la figure 1, une barrette de liaison avec les parties de boîtes dans lesquelles ses extrémités sont engagées; et
- les figures 3 et 4 sont des vues partielles agrandies de la figure 2 respectivement selon les lignes III-III et IV-IV.

La montre électronique 10 représentée à la figure 1 comporte deux boîtes identiques, l'une supérieure 12, l'autre inférieure 14, sensiblement en forme de demi-cercle, avec une portion arrondie 16 et une portion rectiligne 18. Elles renferment chacune un mouvement analogique à quartz (non représenté).

Les portions rectilignes 18 des deux boîtes sont parallèles l'une à l'autre mais non en contact, de manière à ce qu'il subsiste entre elles un espace vide 20 suffisamment important, typiquement d'1 à 2 mm, pour bien montrer qu'il s'agit de deux boîtes complètement séparées et indépendantes.

Les boîtes 12 et 14 sont réunies par deux barrettes latérales 22 qui sont perpendiculaires à leurs portions rectilignes 18 et sont fixées symétriquement, de manière articulée, autour de deux axes parallèles A, par chacune de leurs extrémités, dans quatre perçages ménagés sur les portions arrondies 16, à raison de deux perçages coaxiaux par boîte. Dans une telle montre, il est très souhaitable, en effet, que la liaison entre les deux boîtes soit articulée de manière à ce qu'elle épouse au mieux la forme du poignet. Les barrettes 22 servent, en plus, à faire passer entre les deux boîtes des fils conducteurs assurant la liaison électrique entre leurs mouvements respectifs. Elles seront décrites de manière détaillée en référence aux figures 2 à 4.

Les boîtes 12 et 14 comportent chacune, de manière classique, une paire de cornes 24 servant respectivement à la fixation des deux brins d'un bracelet 26.

Chaque boîte 12 et 14 possède une glace, non visible au dessin, revêtue intérieurement, dans sa partie jouxtant la portion rectiligne 18, d'un masque 28 dont l'utilité apparaîtra plus loin.

La boîte supérieure 12 est équipée d'un demi-cadran 30 à l'avant duquel se trouvent une aiguille d'heures 32 et une aiguille de minutes 34. De la même manière, la boîte inférieure 14 est équipée d'un demi-cadran 36 à l'avant duquel se trouvent une aiguille d'heures 38 et une aiguille de minutes 40. Le demi-cadran supérieur 30 comporte des marques pour l'affichage du temps entre 9 et 3 heures, tandis que le demi-cadran inférieur 36 comporte des marques pour l'affichage du temps entre 3 et 9 heures. Ensemble, ils constituent donc le cadran normal d'une montre.

Chacun des mouvements analogiques placés dans les boîtes comporte, pour l'entraînement de chaque aiguille, un moteur et un rouage. L'un d'eux contient le circuit électronique pilotant les quatre moteurs de manière coordonnée, tandis que l'autre renferme la pile pour l'alimentation électrique de l'ensemble.

La boîte supérieure 12 affiche les heures comprises entre 9 et 3 et les minutes comprises entre 45 et 15, alors que la boîte inférieure 14 affiche les heures comprises entre 3 et 9 et les minutes comprises entre 15 et 45. Ainsi, la montre de la figure 1 affiche 9 heures au moyen de l'aiguille 32 de la boîte supérieure 12, et 20 minutes au moyen de l'aiguille 40 de la boîte inférieure 14. L'aiguille de minutes 34 et l'aiguille d'heures 38 sont alors cachées par les masques 28.

Lorsqu'une aiguille arrive en bout de course, le circuit électronique la ramène rapidement en arrière, par une rotation légèrement supérieure à 180°, dans une position d'attente derrière le masque 28. C'est alors l'aiguille de l'autre boîte qui prend le relais.

Une description détaillée des moyens mis en oeuvre pour réaliser les fonctions ci-dessus est fournie dans la demande de brevet française intitulée "MONTRE A AFFICHAGE SECTORIEL" déposée par la demanderesse le même jour que la présente demande.

On se référera maintenant aux figures 2 à 4 qui représentent la manière dont les barrettes 22 assurent non seulement la liaison mécanique articulée entre les deux boîtes tout en préservant leur étanchéité, mais aussi leur liaison électrique en offrant des passages pour une pluralité de fils conducteurs 42.

Les boîtes 12 et 14 comportent chacune un fond 44 et une carrure 46 qui est percée, selon l'axe A, d'un canal cylindrique recevant une douille 48. Il faut noter que celle-ci n'est pas indispensable mais qu'en son absence, la précision du mécanisme risque d'être insuffisante pour assurer l'étanchéité du passage.

La barrette 22 est formée d'une partie médiane 22a perpendiculaire aux axes A et de deux parties terminales 22b respectivement coaxiales à ces axes. La partie médiane 22a comprend un fond 50 dont les extrémités présentent un dégagement prenant place sur les douilles 48, des parois 52 perpendiculaires au fond 50, et un capuchon 54 entourant les parois 52 sur lesquelles il est collé ou soudé. Un canal 56 est ainsi formé entre le fond 50 et le capuchon 54.

Comme le montre plus en détail la figure 3, chaque partie terminale 22b est constituée d'un tube cylindrique 58 chassé de manière étanche par son extrémité dans un perçage pratiqué dans le fond 50. Le tube 58 est lui-même engagé dans la douille 48 à l'intérieur de laquelle il est ajusté de manière à pouvoir tourner librement. Le tube 58 comporte, par ailleurs, dans sa partie médiane qui traverse la douille 48, une première gorge recevant un joint d'étanchéité 60 et, à son autre extrémité, située à l'intérieur de la boîte, une deuxième gorge pour l'enclenchement d'une clavette 62 qui permet la fixation articulée de la barrette.

Ainsi qu'on peut le voir plus particulièrement sur la figure 4, le tube 58 comporte, entre la face interne de la douille 48 et la clavette 62, deux plats diamétralement opposés 64 qui coopèrent avec une plaquette allongée 66 munie d'un trou oblong 68. Cette plaquette est maintenue en place par une rondelle 70 intercalée entre elle et la clavette 62. Afin de réaliser une articulation à amplitude limitée, il est prévu une gorge 72 pratiquée dans la face interne de la carrure, dans laquelle la plaquette 66 est engagée et dont la largeur est sensiblement plus grande que celle de ladite plaquette, ce qui permet le pivotement de la barrette sur une certaine amplitude.

Comme le montre la figure 2, les fils conducteurs 42 passent d'une boîte à l'autre en empruntant le canal 56. Ils sont répartis dans les deux barrettes 22, l'une servant, par exemple, aux conducteurs d'alimentation et l'autre aux conducteurs de commande.

La forme du capuchon 54 pouvant, pour des raisons d'effet esthétique, être assez complexe, il est difficile d'assurer une liaison parfaitement étanche du système. Aussi, est-il avantageux d'obturer les trous des tubes 58, par exemple au moyen d'un point de colle 74 disposé à l'extrémité de ces trous intérieure à la boîte. En variante, la barrette peut être simplement remplie d'un matériau organique dans lequel sont noyés les conducteurs électriques.

La structure des barrettes qui viennent d'être décrites permet d'assurer une bonne sécurité au niveau de l'étanchéité, tout en offrant une grande diversité esthétique. Il suffit, en effet, de fabriquer des capuchons 54 différents les uns des autres par leur forme ou par le matériau choisi, pour changer considérablement l'aspect général de la montre. On peut ainsi réaliser des pièces bicolores en utilisant des capuchons en or, dont le coût reste modeste et qui confèrent à la montre une grande élégance.

Comme on peut le voir sur les figures 2 et 4, les fils de liaison électrique 42 peuvent être tout simplement soudés sur des circuits imprimés 76 que comportent les deux mouvements. Il serait également possible de fixer des cosses aux extrémités des fils, celles-ci étant ensuite vissées sur les circuits imprimés. Dans une autre variante, la liaison électrique pourrait être aussi réalisée au moyen d'un circuit imprimé souple.

Dans l'exemple décrit, la montre comporte un affichage par aiguilles dans les deux boîtes. Il serait ainsi possible de placer un affichage à aiguilles dans une boîte et un affichage numérique dans l'autre, commandés par un seul et même quartz, ou encore de disposer dans l'une des boîtes une source d'énergie munie d'une génératrice et dans l'autre un mouvement électronique classique.

## Revendications

1. Montre articulée comportant:
- deux boîtes juxtaposées (12, 14), renfermant chacune un mouvement électronique et comprenant un fond, une carrure et une glace, et
- des moyens de liaison pour assembler mécaniquement les deux boîtes de manière articulée et permettre de relier les deux mouvements à l'aide de conducteurs électriques (42),
**caractérisée en ce que** lesdits moyens sont formés de deux barrettes de liaison (22) qui sont disposées de part et d'autre des boîtes, qui comprennent un canal interne (56) pour le passage des conducteurs électriques et dont les extrémités sont montées libres en rotation, mais verrouillées en translation, dans quatre perçages ménagés dans les carrures des boîtes selon deux axes (A) sensiblement parallèles, à raison de deux perçages coaxiaux par boîte.

2. Montre articulée selon la revendication 1, **caractérisée en ce que** les extrémités des barrettes sont munies d'un joint d'étanchéité (60) disposé à l'intérieur d'une gorge ménagée dans leur partie qui traverse le perçage de la carrure.

3. Montre articulée selon la revendication 2, **caractérisée en ce que** les extrémités des canaux débouchant dans les boîtes sont obturées de manière étanche.

4. Montre articulée selon la revendication 2, **caractérisée en ce que** les canaux sont remplis d'un matériau organique dans lequel sont noyés lesdits conducteurs électriques.

5. Montre articulée selon l'une des revendications 1 à 4, **caractérisée en ce que** les extrémités de chaque barrette présentent une portion terminale débordant à l'intérieur des boîtes et **en ce que** ladite portion comporte une gorge coopérant avec une clavette (62) afin d'empêcher un déplacement axial de la barrette.

6. Montre articulée selon la revendication 5, **caractérisée en ce que** ladite portion terminale comporte également des moyens pour limiter le mouvement de rotation de la barrette.

7. Montre articulée selon l'une des revendications 1 à 6, **caractérisée en ce que** chaque barrette est formée d'une partie médiane creuse (22a) et de deux parties terminales (22b) qui forment lesdites extrémités et sont constituées d'un tube cylindrique (58) fixé à ladite partie médiane.

8. Montre articulée selon la revendication 7, **caractérisée en ce que** ladite partie médiane comporte un fond (50) muni de deux perçages dans lesquels sont fixés lesdits tubes, des parois (52) sensiblement perpendiculaires audit fond et un capuchon (54) fixé sur - et entourant - lesdites parois.

## Patentansprüche

1. Gelenk-Armbanduhr mit
- zwei nebeneinander liegenden Gehäusen (12, 14), die je ein elektronisches Uhrwerk einschliessen und einen Boden, ein Gehäusemittelteil und ein Uhrglas umfassen, und
- Verbindungsorganen, um die beiden Gehäuse mechanisch auf gelenkige Art zusammenzufügen und die beiden Uhrwerke durch elektrische Leiter (42) verbinden zu können,
**dadurch gekennzeichnet, dass** diese Organe aus zwei Verbindungsstegen (22) gebildet werden, die zu beiden Seiten der Gehäuse angeordnet sind und einen inneren Kanal (56) zur Durchführung der elektrischen Leiter umfassen, und deren Enden bezüglich einer Rotation frei, aber bezüglich einer Translation blockiert in vier Bohrungen montiert sind, die entlang zweier im Wesentlichen paralleler Achsen (A) in die Gehäusemittelteile eingelassen sind, und zwar zwei koaxiale Bohrungen je Gehäuse.

2. Gelenk-Armbanduhr gemäss Anspruch 1, **dadurch gekennzeichnet, dass** die Enden der Stege mit einer Dichtung (60) versehen sind, die im Inneren einer Nut angeordnet ist, die in ihre die Bohrung des Gehäusemittelteils querende Bohrung eingelassen ist.

3. Gelenk-Armbanduhr gemäss Anspruch 2, **dadurch gekennzeichnet, dass** die Enden der Kanäle, die in die Gehäuse münden, dicht verschlossen sind.

4. Gelenk-Armbanduhr gemäss Anspruch 2, **dadurch gekennzeichnet, dass** die Kanäle mit einem organischen Material ausgefüllt sind, in das die elektrischen Leiter eingebettet sind.

5. Gelenk-Armbanduhr nach einem der Ansprüche 1 bis 4, **dadurch gekennzeichnet, dass** die Enden jedes Steges einen Schlussabschnitt aufweisen, der ins Innere der Gehäuse hineinragt, und dadurch, dass dieser Abschnitt eine Nut umfasst, die mit einem Keil (62) zusammenwirkt, um eine axiale Verschiebung des Steges zu verhindern.

6. Gelenk-Armbanduhr nach Anspruch 5, **dadurch gekennzeichnet, dass** der Schlussabschnitt auch Mittel umfasst, um die Drehbewegung des Steges zu begrenzen.

7. Gelenk-Armbanduhr nach einem der Ansprüche 1 bis 6, **dadurch gekennzeichnet, dass** jeder Steg aus einem hohlen mittleren Abschnitt (22a) und aus zwei Schlussabschnitten (22b) gebildet wird, die die benannten Enden bilden und aus einem zylindrischen Rohr (58) bestehen, dass am mittleren Abschnitt befestigt ist.

8. Gelenk-Armbanduhr nach Anspruch 7, **dadurch gekennzeichnet, dass** der mittlere Abschnitt einen Boden (50), der mit zwei Bohrungen versehen ist, in denen die benannten Rohre befestigt sind, zu diesem Boden im Wesentlichen senkrechte Wände (52) sowie eine auf diesen Wänden befestigte und sie umgebende Verschlusskappe (54) umfasst.

## Claims

1. Articulated watch including:
- two juxtaposed cases (12, 14), each containing an electronic movement and including a back cover, a middle part and a crystal, and
- connecting means for mechanically joining the two cases in an articulated manner and allowing the two movements to be connected using electrical conductors (42),
**characterised in that** said means are formed of two connecting bars (22) which are arranged on either side of the cases, which include an internal channel (56) for the passage of the electrical conductors and whose ends are mounted so as to rotate freely, but are locked in translation, in four holes arranged in the middle parts of the cases along two substantially parallel axes (A), there being two coaxial holes per case.

2. Articulated watch according to claim 1, **characterised in that** the ends of the bars are fitted with a sealing gasket (60) disposed within a groove arranged in the portion thereof which passes through the hole of the middle part.

3. Articulated watch according to claim 2, **characterised in that** the ends of the channels opening out into the cases are sealed in a watertight manner.

4. Articulated watch according to claim 2, **characterised in that** the channels are filled with an organic material in which said electrical conductors are embedded.

5. Articulated watch according to any of claims 1 to 4, **characterised in that** the ends of each bar have an end portion projecting into the inside of the cases and **in that** said portion includes a groove cooperating with a wedge (62) to prevent any axial movement of the bar.

6. Articulated watch according to claim 5, **characterised in that** said end portion also includes means for limiting the rotational movement of the bar.

7. Articulated watch according to any of claims 1 to 6, **characterised in that** each bar is formed of a hollow median portion (22a) and two end portions (22b) which constitute said ends and are formed of a cylindrical tube (58) fixed to said median portion.

8. Articulated watch according to claim 7, **characterised in that** said median portion includes a base (50) provided with two holes in which said tubes are fixed, walls (52) substantially perpendicular to said base and a cap (54) fixed to and covering said walls.
